# EUROPÄISCHE PATENTSCHRIFT

(11) **EP 0 761 898 B1**
(45) Veröffentlichungstag und Bekanntmachung des Hinweises auf die Patenterteilung: **03.04.2002**
(21) Anmeldenummer: 96113015.0
(22) Anmeldetag: 13.08.1996
(51) Int. Cl.: E04D 1/04

(54) **Flachdachpfanne**
Roofing tile
Tuile de couverture

(30) Priorität: 16.08.1995 DE 29513166 U
(43) Veröffentlichungstag der Anmeldung: 12.03.1997
(73) Patentinhaber: Ludowici, Michael Christian, D-85540 Haar (DE)
(72) Erfinder: Ludowici, Michael Christian, D-85540 Haar (DE)
(74) Vertreter: Grünecker, Kinkeldey, Stockmair & Schwanhäusser Anwaltssozietät

(56) Entgegenhaltungen:
- DE-B- 1 709 165
- DE-C- 599 798
- FR-A- 321 794
- FR-A- 993 840
- FR-A- 1 377 121

## Beschreibung

Die Erfindung betrifft eine Flachdachpfanne mit einer Kopf-, Seiten-, Deck- und Fußverfalzung, wobei die Kopfverfalzung wenigstens eine zwischen Kopffalzrippen befindliche Kopffalznut aufweist, gemäß dem Oberbegriff des Auspruchs 1.

Eine derartige Flachdachpfanne ist aus der EP 0 303 993 bekannt. Hier wird die Kopffalznut über den Überlaufkopf, der sich in der inneren Kopffalzrippe befindet, entwässert.

Dieser Überlaufkopf hat zur Folge, daß Regenwasser unter Windeinfluß durch diesen gedrückt wird und über die äußere Kopffalzrippe in den Dachinnenraum gelangt.

Aus der EP 0 585 737 ist ein Überlauf ebenfalls im Bereich der äußeren Kopffalzrippe bekannt. Auch hier wird das Regenwasser durch die Öffnung der Wasseraustrittsöffnung in den Dachinnenraum getrieben.

Eine andere Ausführungsform ist aus der DE 599 798 bekannt. Hier ist die innere Kopffalzrippe geschlossen. Im Kopfseitenfalzeck findet sich allerdings wieder eine, hier auch notwendige, Entwässerungsöffnung, diesmal in der inneren Seitenfalzrippe im Bereich des Kopfseitenfalzecks. Hier wird das Regenwasser ebenfalls durch diese Öffnung über den Rand der äußeren Seitenfalzrippe hinweg in den Dachinnenraum geweht.

Bei der DE 1 907 165 ist ein Überlaufkopf ebenfalls im Bereich der äußeren Kopffalzrippe vorhanden. Dieser Ziegel hat nicht nur eine doppelte Kopf-, sondern auch eine doppelte Seitenverfalzung. Er hat jeweils zwei Kopf-, beziehungsweise Seitenfalznuten und drei Kopf-, beziehungsweise Seitenfalzrippen. Hier wird das Wasser bei Windeinfluß ebenfalls durch den Überlaufkopf, der ja eine Öffnung in der inneren Kopffalzrippe darstellt, über das Kopfseiten-, beziehungsweise Kopfdeckfalzeck in den Dachinnenraum eingetrieben.

Aus der FR 321 794 ist schließlich ein Dachziegel bekannt, bei dem das zwei Längsmulden enthaltene Ziegelmittelfeld unmittelbar in die Kopffalznut mündet. Diese Nut ist in Richtung auf die Seitenverfalzung geneigt. Der nahtlose Übergang der Kopffalznut bewirkt jedoch eine äußerst mangelhafte Entwässerung des Kopfbereiches, da bei traufseitigem Wind das auf dem Ziegelmittelfeld vorhandene Wasser in den Kopffalzbereich eingetrieben wird. Die seitliche Entwässerung im Bereich der Seitenverfalzung ist gleichfalls mangelhaft, da die Kopffalznut sich nur teilweise in die Seitenfalznut entwässert, der andere Teil rinnt über den seitlichen Ziegelabschluss in das Unterdach.

Die Erfindung hat das Ziel, die Wasserüberlaufköpfe, beziehungsweise Wasseraustrittsöffnungen im Bereich des Ziegelkopfes, seien sie in einer Kopffalzrippe oder in einer inneren Seitenfalzrippe, im Bereich des Kopfseitenfalzecks zu vermeiden.

Die Nachteile dieser Wasseraustrittsöffnungen sind seit langer Zeit bekannt. Man hat wiederholt Anstrengungen gemacht, um die Nachteile dieser Wasseraustrittsöffnungen oder Überlaufköpfe auszuschalten. Unter anderem hat man die Wasseraustrittsöffnungen im Bereich der inneren Kopffalzrippe, beziehungsweise der inneren Seitenfalzrippe, im Bereich des Kopfseitenfalzecks einfach geschlossen. Dann bleibt im Bereich der Kopffalznut, beziehungsweise der Nuten Wasser stehen, es bilden sich Wassersäcke. Bei Böen wird das dort stehende Wasser aus der Kopffalznut, durch sich bildende plötzliche Unterdruckgebiete ausgeweht und gelangt in den Dachinnenraum.

Auch bei den neuesten Entwicklungen hat man nach wie vor nicht auf derartige Wasseraustrittsöffnungen oder Überlaufköpfe verzichten können.

Die meisten Dachziegel, insbesondere solche vom Typ Flachdachpfanne, zu denen auch der erfindungsgemäße Ziegel gemäß Oberbegriff zählt, sind sehr oft, wenn sie auf dem Dach liegen, produktionsbedingt, ganz leicht in Richtung Deckfalz geneigt. Damit entsteht der oben bereits angesprochene Wassersack in der Kopffalznut oder den Kopffalznuten, im Bereich des Kopfdeckfalzecks, was besonders schädlich ist, da das dort anstehende Wasser bei Böen sofort in den Dachinnenraum geweht wird.

Die Kopffalznut oder Nuten, wurden bei solchen Dachziegelmodellen stets parallel zu den Auflageflächen der Dachlatten ausgebildet. Durch die leicht geneigte Lage der Ziegel auf der Dachfläche, neigten sich diese Nuten dann im allgemeinen ganz leicht in Richtung Deckfalz.

Aufgabe der Erfindung ist es, die äußere Kopffalznut oder nuten ohne Benützung eines Überlaufkopfes oder einer Wasseraustrittsöffnung zu entwässern.

Erfindungsgemäß wird dies dadurch gelöst, daß der Kopfverfalzung ein Aulagestreifen vorgelagert ist, der die Verbindung zum Mittelfeldschafft, und daß die Kopffalznut in Richtung auf die Seitenverfalzung geneigt ist, so daß sich vom deckfalzseitigen Ende der Kopffalznut in Richtung auf den Seitenfalz ein Gefälle ergibt, das eine schnellere Entwässerung der Kopffalznut, beziehungsweise Kopffalznuten sicherstellt und eine eventuell leicht, produktionsbedingte Schräglage der Kopffalznut oder Nuten überwunden werden.

Mit dieser schnellen Entwässerung wird auch erreicht, daß das bei der Eindeckung stets kritische Vierziegeltreffeck weniger anfällig ist, weil durch die Neigung der Kopffalznut oder Nuten das Wasser von den im deckfalzseitigen Ende der Kopffalznut vorhandenen Ausschnitten weggefördert wird.

Bei der Entwässerung der Kopffalznut sollte die Neigung so bestimmt werden, daß nicht nur die Adhäsionskräfte des Tonscherben überwunden werden, sondern daß sich auch ein fühlbarer schneller Abfluß der Nut ergibt. Die effektive Neigung gegenüber der Dachlatte sollte mindestens 0,5° betragen, sie wird wohl vornehmlich bei 1°, 2° oder mehr liegen.

Eine vorteilhafte Weiterbildung besteht darin, daß der inneren Kopffalzrippe und/oder der inneren Seitenfalzrippe in Richtung auf das Ziegelmittelfeld ein Auflagestreifen vorgeordnet ist, der beim Eindecken den Verschiebebereich des Ziegels abdeckt.

Der Kopffalzauflagestreifen ist eben und verläuft parallel zur Dachlatte. Im Gegensatz zur Kopffalznut ist er nicht geneigt. Er liegt auch in einer Ebene mit dem eventuell vorhandenen Seitengfalzauflagestreifen. Beide bilden bei der Eindeckung die Auflage für das Fußfalzteil, beziehungsweise das Deckfalzteil der überdeckenden Nachbarziegel. Hieraus ergeben sich eine horizontale Kopf- beziehungsweise Seitentrennfuge.

Eine vorteilhafte Weiterbildung besteht darin, daß die Seitenfalznut oder Nuten, insbesonderre jene Seitenfalznut, in die die Kopffalznut einmündet, nur mäßig ansteigend in einem Winkel kleiner als 6° ausgebildet werden. Ein Anstieg der Seitenfalznut, beziehungsweise Seitenfalznuten ist notwendig, um im Bereich der Wasseraustrittsöffnung im Fußseitenfalzeck, einen Höhenunterschied zu erreichen. Hierdurch ergibt sich im Fußseitenfalzeck eine Stufe, die ihrerseits das Einwehen von Wasser in die Seitenfalznut verhindert.

Ein Ausführungsbeispiel wird nachfolgend anhand einer Zeichnung beschrieben. Es zeigen:
- Figur 1: eine Draufsicht auf eine erfindungsgemäße Flachdachpfanne,
- Figur 2: einen Schnitt durch die Pfanne von Figur 1 gemäß Linie II-II.

Der Dachziegel 1 verfügt über einen Kopffalzteil 2, einen Deckfalzteil 3, einen Fußfalzteil 4, einen Seitenfalzteil 5, sowie über ein Mittelfeld 6. Zwischen Kopffalzteil und Seitenfalzteil ergibt sich ein Kopfseitenfalzeck 28, während zwischen dem Kopffalzteil und dem Deckfalzteil ein Kopfdeckfalzeck 29 vorhanden ist, das im Bereich der Kopfverfalzung zwei Eckausschnitte aufweist.

Das Kopffalzteil 2 besitzt eine äußere Kopffalzrippe 213, die über eine Kopffalznut 214 von einer inneren Kopffalzrippe 215 getrennt ist. Letzterer ist ein Auflagestreifen 6133 vorgelagert, der in etwa so breit ist wie die Kopffalznut 214 und die Verbindung schafft zum Ziegelmittelfeld 6.

Der Seitenfalzteil 5 zeigt eine äußere Seitenfalzrippe 513, eine Seitenfalznut 514, eine innere Seitenfalzrippe 515, die in dieser Reihenfolge einander nachgelagert zwischen dem äußeren Ziegelrand und dem Ziegelmittelfeld 6 vorhanden sind. Die Kopffalznut 214 geht stufenlos in die Seitenfalznut 514 über.

Der Anstieg der Seitenfalznut 514 beginnt unmittelbar in Nähe der Einmündung vo Kopffalzrippe 215 in die innere Seitenfalzrippe 515 und setzt sich mit einem Anstieg kleiner als 6° bis zur Wasseraustrittsöffnung im Bereich Fußseitenfalzecks fort.

Beide Auflagestreifen - soweit vorhanden - bilden bei Eindekkung ein Auflager für die Fußverfalzung, beziehungsweise Deckverfalzung der überdeckenden Nachbarziegel. Sie bedingen bei der Eindeckung eine horizontale Kopf- und Seitentrennfuge.

Die Kopffalznut 214 ist gegenüber der Dachlattenauflage, das heißt gegenüber der Ebene der Dachlatten in einem Winkel α in Fallrichtung auf die Seitenverfalzung 5 geneigt. Die Kopffalznut beginnt am einen Eckausschnitt des Kopfdeckfalzecks 29 und mündet somit leicht fallend in die Seitenfalznut 514 und zwar im Bereich des Kopfseitenfalzecks 28. Bedingt durch die Neigung und durch den stufenlosen Übergang der beiden Nuten wird die Kopffalznut auch bei erhöhtem Wassereintrag, zum Beispiel bei traufseitigem Wind, rasch entwässert. Dies vermindert die Gefahr, daß das in der Nut aufgenommene Wasser über die äußere Kopffalzrippe 213 hinweg in die Dachunterseite eingeweht wird.

Der Neigungswinkel α ist so groß zu bestimmen, daß sich auch bei beruhigter Luft das in der Kopffalznut gesammelte Wasser durch die Schwerkraft in Richtung auf den Seitenfalzteil bewegt. Hierzu muß die Adhäsionskraft überwunden werden.

Dies bedingt aus physikalischen Gründen wenigstens eine Neigung von zirka 0,5°, wobei eine Neigung von ungefähr 1° bereits einen sichtbaren Abfluß in Richtung auf das Seitenfalzteil ermöglicht.

Die mit der Erfindung sich ergebende gute Entwässerung der Kopffalznut macht einen Wasserauslaß der inneren Kopffalzrippe 215 überflüssig.

Um eine einwandfreie Auflage des Dachziegels auf den Dachlatten und damit die schräge Neigung der Kopffalznut, beziehungsweise Nuten zu gewährleisten, ist im Bereich der Aufhängenase im Bereich des Deckfalzteiles 3 an der Ziegelrückseite eine Auflageleiste 226 angeordnet. Sollte im Bereich des Seitenfalzteiles an der Ziegelrückseite eine Rippe, zum Beispiel zur Abführung von Wasser vorgesehen sein, dann ist auch im Bereich des Kopfseitenfalzecks eine Auflageleiste vorgesehen, damit die Wasserableitrippe nicht auf der Dachlatte aufliegt. In diesem Fall muß die im Bereich des Kopfdeckfalzecks vorgesehene Auflageleiste 226 um den Betrag tangens α mal dem Abstand der beiden Auflageleisten höher ausgebildet werden.

## Patentansprüche

1. Flachdachpfanne (1) mit einer Kopf- (2), Seiten-(5), Deck-(3) und Fußverfalzung (4), wobei die Kopfverfalzung (2) wenigstens eine zwischen Kopffalzrippen (213, 215) befindliche Kopffalznut (214) aufweist, wobei sich bei Eindeckung eine horizontale Kopf- und Seitentrennfuge ergibt,
**dadurch gekennzeichnet,**
**daß** die Kopffalznut (214) in Richtung auf die Seitenverfalzung (5) geneigt ist und der Kopfverfalzung (2) ein Auflagestreifen (6133) vorgelagert ist, der die Verbindung zum Mittelfeld (6) schafft.

2. Flachdachpfanne (1) nach Anspruch 1,
**dadurch gekennzeichnet,**
**daß** der Neigungswinkel α der Kopffalznut oder -nuten (214) - gemessen in Relation zu der durch die Dachlatte vorgegebenen Ebene - wenigstens 0,5, bevorzugt 2° beträgt.

3. Flachdachpfanne (1) nach Anspruch 1 oder 2,
**dadurch gekennzeichnet,**
**daß** der, Seitenverfalzung (2, 5) ein Auflagestreifen vorgelagert ist, der die Verbindung zum Mittel feld (6) schafft.

4. Flachdachpfanne (1) nach wenigstens einem der vorhergehenden Ansprüche,
**dadurch gekennzeichnet,**
**daß** der der Kopfverfalzung (2) zugeordnete Auflagestreifen (6133) bei der Eindeckung parallel zur Dachlatte verläuft und eine Breite (b) aufweist, die mindestens dem Kopfspielraum und der Dicke einer äußeren Fußfalzrippe entspricht.

5. Flachdachpfanne (1) nach wenigstens einem der vorhergehenden Ansprüche
**dadurch gekennzeichnet,**
**daß** der der Seitenverfalzung (5) zugeordnete Auflagestreifen auf der gesamten Länge der inneren Seitenfalzrippe (515) benachbart verläuft und niveaugleich in den Auflagestreifen (6133) der Kopfverfalzung (2) mündet.

6. Flachdachpfanne (1) nach wenigstens einem der vorhergehenden Ansprüche,
**dadurch gekennzeichnet,**
**daß** die Breite des der Seitenverfalzung (5) zugeordneten Auflagestreifens mindestens der Breite der Auflagefläche der äußeren Flanke des Deckfalzteiles (3) zuzüglich dem Seitenspielraum entspricht.

7. Flachdachpfanne (1) nach wenigstens einem der vorhergehenden Ansprüche,
**dadurch gekennzeichnet,**
**daß** die Seitenfalznut (514) oder -nuten, in die die Kopffalznut (214) einmündet, nur mäßig in Richtung Ziegelfuß in einem Winkel von kleiner als 6° ansteigt.

8. Flachdachpfanne (1) nach wenigstens einem der vorhergehenden Ansprüche,
**dadurch gekennzeichnet,**
**daß** die Kopffalznut (214) oder -nuten eben in die Seitenfalznut oder -nuten (514) übergeht, beziehungsweise übergehen.

9. Flachdachpfanne (1) nach wenigstens einem der vorhergehenden Ansprüche,
**dadurch gekennzeichnet,**
**daß** an der Rückseite des Deckfalzteiles (3) eine Auflageleiste (226) vorgesehen ist, mit welcher der Ziegel auf der Dachlatte aufliegt.

10. Flachdachpfanne (1) nach wenigstens einem der vorhergehenden Ansprüche,
**dadurch gekennzeichnet,**
**daß** an der Ziegelrückseite zwei Auflageleisten (226) angeordnet sind, wobei die Auflageleiste (226) im Bereich des Kopfdeckfalzecks um den Betrag tangens α mal dem Abstand der Auflageleisten höher ausgebildet ist.

## Claims

1. Flat interlocking roofing tile (1) having an interlocking head rebate area (2), interlocking side rebate area (5), interlocking cover rebate area (3) and interlocking foot rebate area (4), the interlocking head rebate area (2) having at least one interlocking head groove (214) located between interlocking head ribs (213, 215) and a horizontal head and side expansion joint being produced when the roofing is placed in position, **characterized in that** the interlocking head groove (214) is inclined in the direction of the interlocking side rebate area (5), and arranged upstream of the interlocking head rebate area (2) is a bearing strip which provides connection to the central area (6).

2. Flat interlocking roofing tile (1) according to Claim 1, **characterized in that** the angle of inclination α of the interlocking head groove or grooves (214)-measured in relation to the plane predetermined by the roof batten - is at least 0.5°, preferably 2°.

3. Flat interlocking roofing tile (1) according to Claim 1 or 2, **characterized in that** arranged upstream of the interlocking side rebate area (5) is a bearing strip which provides the connection to the central area (6).

4. Flat interlocking roofing tile (1) according to at least one of the preceding claims, **characterized in that** the bearing strip (6133) assigned to the interlocking head rebate area (2) runs parallel to the roof batten when the roofing is placed in position and has a width (b) which corresponds at least to the head clearance and the thickness of an outer interlocking foot rib.

5. Flat interlocking roofing tile (1) according to at least one of the preceding claims, **characterized in that** the bearing strip assigned to the interlocking side rebate area (5) runs adjacent to the inner interlocking side rib (515) over the entire length and opens out at the same level into the bearing strip (6133) of the interlocking head rebate area (2).

6. Flat interlocking roofing tile (1) according to at least one of the preceding claims, **characterized in that** the width of the bearing strip assigned to the interlocking side rebate area (5) corresponds at least to the width of the bearing surface of the outer flank of the interlocking cover part (3) plus the side clearance.

7. Flat interlocking roofing tile (1) according to at least one of the preceding claims, **characterized in that** the interlocking side groove (514) or grooves, into which the interlocking head groove (214) opens out, only slopes, or slope, up moderately in the direction of the tile foot at an angle of less than 6°.

8. Flat interlocking roofing tile (1) according to at least one of the preceding claims, **characterized in that** the interlocking head groove (214) or grooves merges, or merge, in a planar manner into the interlocking side groove or grooves (514).

9. Flat interlocking roofing tile (1) according to at least one of the preceding claims, **characterized in that** provided on the rear side of the interlocking cover part (3) is a bearing ridge (226) by means of which the tile rests on the roof batten.

10. Flat interlocking roofing tile (1) according to at least one of the preceding claims, **characterized in that** two bearing ridges (226) are arranged on the rear side of the tile, the bearing ridge (226) in the region of the interlocking head/cover corner being designed to be higher by tangent α times the spacing of the bearing ridges.

## Revendications

1. Tuile mécanique plate (1) comprenant un emboîtement de tête (2), un emboîtement latéral (5), un emboîtement de couverture (3) et un emboîtement de pied (4), l'emboîtement de tête (2) présentant au moins une rainure d'emboîtement de tête (214) se trouvant entre des nervures d'emboîtement de tête (213, 215), une ligne de joint de tête et une ligne de joint latérale étant obtenues lors de la couverture, **caractérisée en ce que** la rainure d'emboîtement de tête (214) est inclinée en direction de l'emboîtement latéral (5), et en amont de l'emboîtement de tête (2) est intercalée une bande d'appui (6133) qui crée la liaison avec le champ médian (6).

2. Tuile mécanique plate (1) selon la revendication 1, **caractérisée en ce que** l'angle d'inclinaison α de la/les rainure(s) d'emboîtement de tête (214), mesuré par rapport au plan prédéterminé par la latte de toit, est d'au moins 0,5°, de préférence 2°.

3. Tuile mécanique plate (1) selon l'une ou l'autre des revendications 1 et 2, **caractérisée en ce qu'**en amont de l'emboîtement latéral (2, 4) est intercalée une bande d'appui qui crée la liaison avec le champ médian (6).

4. Tuile mécanique plate (1) selon l'une quelconque des revendications précédentes, **caractérisée en ce que** la bande d'appui (6133) associée à l'emboîtement de tête (2) s'étend parallèlement à la latte de toit lors de la couverture et présente une largeur (b) qui correspond au moins au jeu de tête et à l'épaisseur d'une nervure extérieure d'emboîtement de pied.

5. Tuile mécanique plate (1) selon l'une quelconque des revendications précédentes, **caractérisée en ce que** la bande d'appui associée à l'emboîtement latéral (5) s'étend sur toute la longueur au voisinage de la nervure intérieure d'emboîtement latéral (515) et débouche au même niveau dans la bande d'appui (6133) de l'emboîtement de tête (2).

6. Tuile mécanique plate (1) selon l'une quelconque des revendications précédentes, **caractérisée en ce que** la largeur de la bande d'appui associée à l'emboîtement latéral (5) correspond au moins à la largeur de la surface d'appui du flanc extérieur de la partie d'emboîtement de couverture (3), additionnée du jeu latéral.

7. Tuile mécanique plate (1) selon l'une quelconque des revendications précédentes, **caractérisée en ce que** la/les rainure(s) d'emboîtement latéral (514) dans laquelle/lesquelle(s) débouchent la rainure d'emboîtement de tête (214) ne monte(nt) que modérément en direction du pied de la tuile, sous un angle inférieur à 6°.

8. Tuile mécanique plate (1) selon l'une quelconque des revendications précédentes, **caractérisée en ce que** la/les rainure(s) d'emboîtement de tête (214) passe(nt) de manière plane dans la/les rainure(s) d'emboîtement latéral (514).

9. Tuile mécanique plate (1) selon l'une quelconque des revendications précédentes, **caractérisée en ce que** sur la face postérieure de la partie d'emboîtement de couverture (3) est prévue une baguette d'appui (226) par laquelle la tuile repose sur la latte de toit.

10. Tuile mécanique plate (1) selon l'une quelconque des revendications précédentes, **caractérisée en ce que** sur la face postérieure de la tuile sont agencées deux baguettes d'appui (226), la baguette d'appui (226) dans la région du coin d'emboîtement de couverture de tête étant réalisée plus haute, de la valeur égale à tangente α multipliée par la distance des baguettes d'appui.
